# FASCICULE DE BREVET EUROPEEN

(11) **EP 3 431 436 B1**
(45) Date de publication et mention de la délivrance du brevet: **15.04.2020**
(21) Numéro de dépôt: 17181715.8
(22) Date de dépôt: 17.07.2017
(51) Int. Cl.: B66C 23/90, B66C 13/18, B66C 15/00, B66F 17/00

(54) **PROCÉDÉ DE COMMANDE D'UNE MACHINE DE MANUTENTION ET MACHINE DE MANUTENTION CORRESPONDANTE**
VERFAHREN ZUR STEUERUNG EINER HANDHABUNGSMASCHINE UND ENTSPRECHENDE HANDHABUNGSMASCHINE
PROCESS FOR THE CONTROL OF A HANDLING MACHINE, AND CORRESPONDING HANDLING MACHINE

(43) Date de publication de la demande: 23.01.2019
(73) Titulaire: MANITOU BF, 44150 Ancenis (FR)
(72) Inventeur: CADOU, Sylvain, 44150 ANCENIS (FR)
(74) Mandataire: Godineau, Valérie

(56) Documents cités:
- EP-A1- 2 263 965
- EP-A1- 2 733 110
- EP-A1- 2 736 833
- GB-A- 2 390 595
- GB-A- 2 431 248
- JP-A- 2005 273 262
- JP-B2- 3 252 006
- US-A- 5 119 949

## Description

### Domaine technique

L'invention se rapporte au domaine des machines de manutention comportant un corps principal, généralement destiné à être disposé sur le sol, au moins un bras de manutention destiné à recevoir une charge utile devant être déplacée, et un dispositif d'actionnement configuré pour exécuter un mouvement du bras de manutention par rapport au corps principal, et en particulier aux machines de manutention roulantes.

Une telle machine peut notamment être réalisée sous la forme de chariot à bras télescopique, chariot élévateur, grue de levage, pelleteuse mécanique, chargeuse à godet ou autre.

### Arrière-plan technologique

Dans le domaine des machines de manutention, certains pays ont décidé d'adopter des normes imposant aux constructeurs des exigences particulières en matière de surveillance et de contrôle de la stabilité de la machine en service.

Les forces en jeu dans la stabilité d'une machine de manutention en service impliquent à la fois des forces gravitationnelles aussi appelées charges statiques, à savoir les poids du bras de manutention, de la charge utile, du corps principal et/ou d'autres éléments de la machine ; et des forces inertielles aussi appelées charges dynamiques, à savoir des accélérations transmises entre le bras de manutention, la charge utile, le corps principal et/ou d'autres éléments de la machine du fait des mouvements effectués en service, notamment les mouvements du bras de manutention et de la charge utile par rapport au corps principal.

Une limitation des forces inertielles peut être intrinsèquement obtenue en restreignant la vitesse de mouvement des organes de la machine. Ainsi, la norme européenne EN 1459:1998 intitulée «Sécurité des chariots de manutentionChariots automoteurs à portée variable » impose de restreindre la vitesse de descente maximale du bras de manutention. En particulier, cette norme prévoit de limiter cette vitesse de sorte que l'arrêt soudain du bras de manutention chargé de la charge utile maximale ne puisse pas provoquer un basculement de la machine, tout en tolérant un soulèvement temporaire des roues arrière de la machine.

Toutefois, imposer une limitation permanente de la vitesse s'opposerait à l'objectif d'efficacité de travail qui est recherché dans le domaine des machines de manutention. Une limitation permanente de la vitesse ne peut donc pas constituer une solution générale satisfaisante au problème de la surveillance et du contrôle de la stabilité des machines en service.

Une autre solution bien connue pour réduire les forces inertielles exercées sur le corps principal par le bras de manutention et la charge utile consiste à ralentir automatiquement le mouvement du bras de manutention, en particulier lorsque celui-ci s'approche d'une position de fin du mouvement. Des solutions de ce type sont décrites notamment dans les publications GB-A-1403046, US-A-4006347, EP-A-0059901, US-A-5333533, JP-A-3252006 et GB-A-2390595.

Toutefois, il existe des conditions de fonctionnement dans lesquelles les forces appliquées à une machine de manutention et notamment les forces inertielles sont difficiles à prévoir et à contrôler. En particulier, les déplacements de la machine au sol lorsqu'il s'agit d'une machine roulante sont susceptibles d'engendrer de multiples forces échappant au contrôle d'un système de commande du bras de manutention. Ainsi, la norme européenne EN 1459:1998 précitée indique qu'un risque de renversement de la machine existe malgré l'utilisation d'un dispositif de contrôle du moment de basculement dès lors que la machine roule dans une courbe, la machine roule sur une pente, la machine roule sur un terrain cahoteux ou qui présente des obstacles et des trous ou que la machine roule avec la charge en position élevée.

Il est également connu qu'un basculement du chariot vers l'avant peut survenir lorsque le véhicule roulant freine, alors qu'il déplace une charge.

Le document GB-A-2431248 décrit une tourelle de machine de construction équipée d'un dispositif d'actionnement répondant à des lois de commande de mouvement fonction de la vitesse de la tourelle ou de la position de la tourelle, afin d'améliorer le maintien de la tourelle dans un état stationnaire.

Le document EP-A-2733110 décrit une machine de manutention dans laquelle le mouvement du bras de manutention est contrôlé et modifié de manière automatique lors d'une situation d'urgence à l'aide de mesures de correction automatique comprenant, par exemple, un abaissement ou un raccourcissement de la flèche télescopique.

Le document EP-A-2736833 décrit une machine de manutention dans laquelle le mouvement du bras de manutention est contrôlé et maintenu en chaque position du bras à une vitesse inférieure à une vitesse de déplacement maximum prédéterminée.

Le document EP-A-2263965 décrit une machine de manutention dans laquelle la vitesse de déplacement au sol de la machine est mesurée pour invalider certaines commandes de la machine.

### Résumé

Une idée à la base de l'invention est de fournir des procédés et systèmes de commande d'une machine de manutention qui permettent de préserver la stabilité de la machine, notamment par la prise en compte des forces inertielles, et qui ne limitent pas l'utilisabilité de la machine lorsque la prise en compte des forces inertielles est rendue imprécise ou inefficace en raison des conditions de fonctionnement.

Pour cela, l'invention fournit une machine de manutention comportant : un corps principal,
un bras de manutention destiné à recevoir une charge devant être déplacée,
un dispositif d'actionnement configuré pour exécuter un mouvement du bras de manutention par rapport au corps principal,
un capteur indicatif de moment de basculement sensible à une grandeur indicative d'un moment de basculement appliqué sur le corps principal par rapport à un axe de basculement,
une unité de commande configurée pour commander le dispositif d'actionnement de manière à arrêter ou empêcher un mouvement du bras de manutention exécuté ou demandé dès qu'une condition d'arrêt est satisfaite, la condition d'arrêt étant dépendante de la grandeur indicative du moment de basculement mesurée, et
un organe de sélection actionnable par un opérateur pour sélectionner un mode de fonctionnement simple et un mode de fonctionnement renforcé.

Selon un mode de réalisation, quand le mode de fonctionnement renforcé est sélectionné, la condition d'arrêt employée par l'unité de commande est aussi dépendante d'une grandeur représentative de la vitesse du mouvement du bras de manutention exécuté ou demandé,
et quand le mode de fonctionnement simple est sélectionné, la condition d'arrêt est indépendante de la grandeur représentative de la vitesse du mouvement du bras de manutention.

L'invention fournit également un procédé de commande pour commander un dispositif d'actionnement dans une machine de manutention comportant un corps principal mobile et un bras de manutention destiné à recevoir une charge devant être déplacée, le dispositif d'actionnement étant configuré pour exécuter un mouvement du bras de manutention par rapport au corps principal,
le procédé comportant :
mesurer une grandeur indicative d'un moment de basculement appliqué sur le corps principal par rapport à un axe de basculement, et
arrêter ou empêcher un mouvement du bras de manutention exécuté ou demandé dès qu'une condition d'arrêt est satisfaite, la condition d'arrêt étant dépendante de la grandeur indicative du moment de basculement mesurée,
et dans lequel, quand un mode de fonctionnement renforcé est sélectionné, la condition d'arrêt est aussi dépendante d'une grandeur représentative de la vitesse du mouvement du bras de manutention,
et quand un mode de fonctionnement simple est sélectionné, la condition d'arrêt est indépendante de la grandeur représentative de la vitesse du mouvement du bras de manutention.

Dans le mode de fonctionnement renforcé, l'unité de commande applique une condition d'arrêt qui dépend de la vitesse du mouvement du bras de manutention, ou d'une grandeur représentative de cette vitesse. Ceci permet de prendre en compte les forces inertielles susceptibles de survenir en raison de cette vitesse, en cas d'arrêt du mouvement. Différentes méthodes basées sur la vitesse peuvent être employées pour cette prise en compte. Ce mode de fonctionnement est particulièrement adapté aux conditions de fonctionnements dans lesquelles corps de la machine est immobile, car la détermination des forces inertielles peut être réalisée avec un degré de précision satisfaisant dans ce cas. En d'autres termes, il est alors possible de fixer des limites de vitesse réalistes pour interdire ou supprimer des mouvements du bras de manutention créant réellement un risque de basculement en cas d'arrêt.

Quand le mode de fonctionnement simple est sélectionné, la condition d'arrêt est indépendante de la grandeur représentative de la vitesse du mouvement du bras de manutention. Ainsi, la commande du bras de manutention peut être réalisée de manière plus simple. Selon un mode de réalisation, quand le mode de fonctionnement simple est sélectionné, le procédé comporte en outre l'étape d'empêcher ou arrêter le mouvement du bras de manutention dès que la grandeur indicative d'un moment de basculement a franchi un seuil prédéterminé.

Selon des modes de réalisation, la machine de manutention ou le procédé de commande peuvent comporter une ou plusieurs des caractéristiques suivantes.

Selon un mode de réalisation, l'organe de sélection est configuré pour : sélectionner le mode de fonctionnement renforcé en réponse à une première action de l'opérateur sur l'organe de sélection, et sélectionner le mode de fonctionnement simple en réponse à une deuxième action de l'opérateur sur l'organe de sélection.

Selon un mode de réalisation, l'unité de commande est configurée pour sélectionner le mode de fonctionnement renforcé en réponse la détection de ce que le corps principal est resté dans un état sensiblement immobile pendant une durée supérieure à un seuil de durée prédéterminé.

Un ou plusieurs tests peuvent être effectués pour détecter que le corps principal est dans un état sensiblement immobile, par exemple pour détecter l'activation d'un frein de parc, la désactivation d'une transmission (débrayage par électrovanne ou relais de commande électrique) la descente des pieds stabilisateurs 5 en appui au sol, ou une condition basée sur la vitesse de déplacement du corps principal.

Selon un mode de réalisation, la machine comporte en outre un capteur de vitesse de déplacement configuré pour mesurer une grandeur représentative d'une vitesse de déplacement du corps principal, et
l'unité de commande est configurée pour détecter que le corps principal est resté dans l'état sensiblement immobile en fonction de la grandeur représentative d'une vitesse de déplacement du corps principal.

Selon un mode de réalisation, quand le mode de fonctionnement renforcé est sélectionné, l'unité de commande est configurée pour déterminer un seuil représentatif d'une vitesse maximale autorisée en fonction de la grandeur indicative du moment de basculement,
comparer la grandeur représentative de la vitesse du mouvement exécuté ou à exécuter au seuil représentatif d'une vitesse maximale autorisée et
commander le dispositif d'actionnement en fonction du résultat de ladite comparaison, de manière à :
exécuter ou continuer le mouvement du bras de manutention tant que la grandeur représentative de la vitesse du mouvement exécuté ou à exécuter est inférieure audit seuil, et
empêcher ou arrêter le mouvement du bras de manutention dès que la grandeur représentative de la vitesse du mouvement exécuté ou à exécuter est supérieure audit seuil.

Grâce à ces caractéristiques, dans le mode de fonctionnement renforcé, un mouvement du bras de manutention exécuté par la machine est toujours exécuté conformément à la demande de mouvement produite par l'opérateur, mais ce mouvement n'est pas exécuté ou se voit interrompu lorsque la demande de l'opérateur conduit ou conduirait au dépassement d'un seuil représentatif d'une vitesse maximale autorisée. En d'autres termes, l'unité de commande fonctionne comme un filtre tout ou rien qui exécute ou laisse exécuter les demandes de mouvements qui satisfont un critère d'autorisation, mais qui empêche ou annule l'exécution des demandes de mouvement qui ne satisfont pas le critère d'autorisation. Ce faisant, l'unité de commande n'a pas besoin de modifier les demandes de mouvements émises par l'opérateur, ce qui laisse à celui-ci le contrôle effectif de ces demandes, en particulier en termes de vitesse.

Le seuil représentatif d'une vitesse maximale peut être déterminé de différentes manières, notamment en vue d'exclure des mouvements impliquant une quantité de mouvement trop élevée, à savoir une quantité de mouvement que la machine n'est pas en mesure d'absorber ou de dissiper sans risque de créer une instabilité.

Selon un mode de réalisation, la machine comporte en outre un capteur indicatif de moment de basculement pour mesurer une grandeur indicative d'un moment de basculement appliqué sur le corps principal par rapport à un axe de basculement.

L'utilisation d'un tel capteur indicatif de moment de basculement permet à l'unité de commande de prendre en compte une information relative au moment de basculement à un instant donné. Un tel capteur indicatif de moment de basculement peut être agencé de différentes manières pour mesurer différentes grandeurs. Selon un mode de réalisation, le capteur indicatif de moment de basculement comporte un extensomètre, par exemple un extensomètre sensible aux déformations d'un essieu de la liaison au sol de la machine (variation de longueur entre deux bornes espacées sur l'essieu) et/ou du bras de manutention. Selon un mode de réalisation, le capteur indicatif de moment de basculement comporte un capteur de pression dans le dispositif d'actionnement du bras, par exemple un capteur de pression agencé au niveau d'un vérin du dispositif d'actionnement. Selon un autre exemple, le capteur indicatif de moment de basculement peut être une cellule de charge telle que mentionnée dans EP-A-1532065. Le capteur indicatif de moment de basculement peut aussi être réalisé sous la forme d'un système de mesure comportant plusieurs capteurs mesurant plusieurs grandeurs physiques et une unité de traitement pour combiner ces mesures sous la forme d'une grandeur indicative du moment de basculement.

Selon un mode de réalisation, la machine comporte en outre un module de détermination de seuil configuré pour déterminer le seuil représentatif d'une vitesse maximale autorisée en fonction d'un signal de mesure produit par le capteur indicatif de moment de basculement. Selon un mode de réalisation, le seuil représentatif d'une vitesse maximale autorisée présente une évolution décroissante quand le moment de basculement augmente.

Selon un mode de réalisation, la machine comporte en outre un organe de contrôle actionnable par un opérateur pour produire un signal de demande de mouvement destiné à influencer le dispositif d'actionnement pour faire exécuter ou faire arrêter un mouvement du bras de manutention par le dispositif d'actionnement en réponse au signal de demande de mouvement.

Selon un mode de réalisation, le capteur indicatif de moment de basculement est agencé sur une portion d'extrémité du corps principal tournée à l'opposé du sens du mouvement exécuté ou à exécuter en réponse au signal de demande de mouvement, et la grandeur mesurée par le capteur indicatif de moment de basculement évolue en sens opposé du moment de basculement. Un tel mode de réalisation est par exemple illustré par le cas d'un extensomètre mesurant les déformations de l'essieu arrière d'un véhicule de manutention dans lequel le bras de manutention s'étend vers l'avant du véhicule.

Selon un mode de réalisation, le capteur indicatif de moment de basculement est agencé sur une portion d'extrémité du corps principal tournée vers le sens du mouvement exécuté ou à exécuter en réponse au signal de demande de mouvement, et la grandeur mesurée par le capteur indicatif de moment de basculement évolue dans le même sens que le moment de basculement. Un tel mode de réalisation est par exemple illustré par le cas d'un extensomètre mesurant les déformations de l'essieu avant d'un véhicule de manutention dans lequel le bras de manutention s'étend aussi vers l'avant du véhicule.

Le mouvement du bras de manutention exécuté par le dispositif d'actionnement peut être de différents types, par exemple un mouvement de translation ou de rotation. Selon un mode de réalisation préféré, le dispositif d'actionnement est configuré pour exécuter un pivotement du bras de manutention autour d'un axe sensiblement horizontal par rapport au corps principal.

Le bras de manutention peut présenter un ou plusieurs degrés de liberté par rapport au corps principal. Lorsque plusieurs degrés de mouvement existent avec plusieurs dispositifs d'actionnement associés à ces degrés de mouvement respectifs, les différents dispositifs d'actionnement ne sont pas forcément tous commandés de la même manière. En particulier, les procédés de commande décrits ici sont de préférence appliqués au(x) degré(s) de mouvement ayant une plus grande influence sur la stabilité de la machine.

La grandeur représentative de la vitesse exploitée pour la commande de la machine peut être déterminée de différentes manières.

Selon un mode de réalisation, le signal de demande de mouvement présente un attribut représentatif d'une vitesse du mouvement à exécuter et l'organe de contrôle est actionnable par l'opérateur pour régler l'attribut du signal de demande de mouvement parmi une pluralité de valeurs d'attribut représentant respectivement une pluralité de valeurs de vitesse et un état d'arrêt.

Selon un mode de réalisation, l'unité de commande est configurée pour recevoir le signal de demande de mouvement produit par l'organe de contrôle. Dans ce cas, l'unité de commande peut prendre en compte un attribut du signal de demande de mouvement, par exemple son amplitude, sa fréquence, sa durée ou tout autre attribut prédéfini, en tant que grandeur représentative de la vitesse du mouvement à exécuter. Selon un mode de réalisation, la comparaison effectuée par l'unité de commande est une comparaison entre l'attribut du signal de demande de mouvement et ledit seuil.

L'organe de contrôle actionnable par l'opérateur peut être réalisé de différentes manières, par exemple sous la forme d'un levier basculant, d'un bouton rotatif, d'un écran tactile, ou autre. Selon un mode de réalisation, l'organe de contrôle actionnable par l'opérateur est couplé à l'unité de commande pour fournir le signal de demande de mouvement à l'unité de commande sous la forme d'un signal électrique. Par exemple, l'attribut du signal de demande de mouvement qui représente la vitesse demandée est un niveau de tension, d'intensité, de fréquence ou de durée du signal de demande.

Selon un mode de réalisation, un procédé de commande mis en oeuvre par l'unité de commande comporte l'étape de recevoir le signal de demande de mouvement.

Selon d'autres modes de réalisation, l'organe de contrôle produisant le signal de demande de mouvement n'est pas forcément relié à l'unité de commande ou l'unité de commande n'est pas forcément configurée pour pouvoir recevoir ce signal de demande de mouvement, par exemple s'il s'agit d'un signal purement mécanique.

Selon un mode de réalisation pouvant être utilisé dans ce cas, la machine de manutention comporte en outre des moyens de mesure pour mesurer une vitesse instantanée du bras de manutention par rapport au corps principal. Dans ce cas, la comparaison effectuée par l'unité de commande peut être une comparaison entre ladite vitesse instantanée et ledit seuil.

Différentes méthodes peuvent être utilisées pour mesurer une vitesse instantanée du bras de manutention par rapport au corps principal. Selon une méthode plus directe, un capteur de vitesse angulaire ou linéaire peut être employé. Selon une méthode plus indirecte, une grandeur corrélée à vitesse instantanée du bras de manutention peut être mesurée, par exemple la vitesse d'une pièce mobile couplée au bras de manutention ou autre. Selon un mode de réalisation, dans lequel le dispositif d'actionnement comporte un actionneur hydraulique, la machine comporte en outre des moyens de mesure pour mesurer le débit hydraulique à fournir à l'actionneur hydraulique en tant qu'information de vitesse. Dans ce cas, la comparaison effectuée par l'unité de commande peut être une comparaison entre le débit hydraulique et ledit seuil.

Le ou les dispositifs d'actionnement du bras de manutention peuvent être réalisés de différentes manières, par exemple sous la forme d'un ou plusieurs actionneurs électriques ou hydrauliques.

Selon un mode de réalisation, le dispositif d'actionnement comporte un actionneur hydraulique et un dispositif à débit variable pour régler un débit hydraulique à fournir à l'actionneur hydraulique. Un tel dispositif hydraulique à débit variable peut être réalisé de différentes manières.

Selon un mode de réalisation le dispositif à débit variable comporte une pompe à débit variable. Par exemple, dans une pompe à plateau incliné, l'organe de réglage de débit peut influencer un angle d'inclinaison du plateau incliné. Selon un mode de réalisation, le dispositif à débit variable comporte un distributeur proportionnel. Par exemple, dans un distributeur proportionnel, l'organe de réglage de débit peut influencer la position d'un tiroir.

Selon un mode de réalisation l'organe de contrôle actionnable par l'opérateur est fonctionnellement couplé, par exemple mécaniquement ou hydrauliquement, au dispositif à débit variable de manière à déplacer un organe de réglage de débit du dispositif à débit variable en fonction de l'action de l'opérateur sur l'organe de contrôle.

Dans un tel cas, l'unité de commande n'est pas forcément en mesure d'empêcher un actionnement direct du dispositif à débit variable par l'action de l'opérateur sur l'organe de contrôle et la production d'un flux hydraulique résultant.

Selon un mode de réalisation pouvant être utilisé dans ce cas, le dispositif d'actionnement comporte en outre une électrovanne agencée entre le dispositif à débit variable et l'actionneur hydraulique, l'électrovanne étant pilotable par l'unité de commande pour empêcher ou arrêter le mouvement du bras de manutention dès que la grandeur représentative de la vitesse du mouvement exécuté ou à exécuter est supérieure audit seuil.

Dans un tel mode de réalisation, le signal de demande de mouvement peut être un mouvement de l'organe de réglage de débit du dispositif à débit variable. Un tel mouvement peut être mesuré par un transducteur et fourni sous la forme d'un signal électrique à l'unité de commande. Toutefois, il n'est pas toujours possible ou souhaitable de prévoir un tel transducteur dans le dispositif à débit variable, notamment pour des raisons tenant à l'encombrement ou au coût du dispositif à débit variable. En l'absence d'un tel transducteur, le signal de demande de mouvement ne peut pas facilement être fourni à l'unité de commande. Dans ces cas, l'unité de commande peut fonctionner à partir d'une mesure d'un mouvement effectif du bras de manutention plutôt qu'à partir d'un signal de demande de mouvement.

Dans un mode de réalisation préféré, l'électrovanne est une vanne de démarrage progressif. L'utilisation d'une vanne de démarrage progressif permet qu'une mesure fiable de la vitesse instantanée du bras de manutention puisse être obtenue avant que le bras de manutention n'ait acquis une forte quantité de mouvement, de sorte que la coupure du mouvement puisse intervenir sans choc excessif en cas de dépassement du seuil de vitesse autorisée.

Selon des modes de réalisation, la machine de manutention ou le procédé de signalisation peuvent comporter une ou plusieurs des caractéristiques suivantes.

Certains aspects de l'invention reposent sur l'idée d'analyser l'état énergétique d'une machine de manutention en une contribution d'énergie potentielle de pesanteur et une contribution d'énergie cinétique. En termes d'énergie potentielle, la stabilité de la machine dans le champ de gravité se traduit par le positionnement de l'état actuel de la machine au fond d'un puits de potentiel, lequel peut être plus ou moins profond selon la masse et la position de la charge utile. En termes d'énergie cinétique, la vitesse de mouvement du bras de manutention par rapport au corps principal se traduit par une quantité d'énergie susceptible d'être transférée au corps principal, avec un rendement plus ou moins élevé, en cas de modification du couplage mécanique entre eux, par exemple en cas d'arrêt soudain du mouvement. Une idée à la base de l'invention est de contrôler et/ou permettre à un opérateur de contrôler que cette énergie cinétique ne franchit pas un niveau d'énergie tel qu'il devienne susceptible faire sortir la machine de manutention du puits de potentiel traduisant son état stable.

### Brève description des figures

L'invention sera mieux comprise, et d'autres buts, détails, caractéristiques et avantages de celle-ci apparaîtront plus clairement au cours de la description suivante de plusieurs modes de réalisation particuliers de l'invention, donnés uniquement à titre illustratif et non limitatif, en référence aux dessins annexés.
- **La** **figure 1** est une représentation schématique d'un chariot télescopique dans lequel des modes de réalisation de l'invention peuvent être mis en oeuvre.
- **La** **figure 2** est un diagramme d'étape représentant un procédé de commande selon un premier mode de réalisation du mode de fonctionnement renforcé pouvant être utilisé dans le chariot télescopique.
- **La** **figure 3** est un diagramme d'étape représentant un procédé de commande selon un deuxième mode de réalisation du mode de fonctionnement renforcé pouvant être utilisé dans le chariot télescopique.
- **La** **figure 4** est une représentation schématique d'un dispositif d'actionnement hydraulique selon un premier mode de réalisation pouvant être utilisé dans le chariot télescopique.
- **La** **figure 5** est une représentation schématique d'un dispositif d'actionnement hydraulique selon un deuxième mode de réalisation pouvant être utilisé dans le chariot télescopique.
- **La** **figure 6** est une représentation schématique d'un dispositif d'actionnement hydraulique selon un troisième mode de réalisation pouvant être utilisé dans le chariot télescopique.
- **La** **figure 7** est un diagramme représentant une machine à états pouvant être utilisée dans le chariot télescopique.
- **La** **figure 8** est une représentation schématique d'un dispositif d'actionnement hydraulique selon un quatrième mode de réalisation pouvant être utilisé dans le chariot télescopique.
- **La** **figure 9** est une représentation schématique d'un bras de support de roue équipé d'un extensomètre pouvant servir de capteur indicatif de moment de basculement.

### Description détaillée de modes de réalisation

On va décrire ci-dessous des modes de réalisation d'une machine de manutention sous la forme d'un chariot télescopique roulant portant un bras de manutention saillant vers l'avant du véhicule. Dans cette configuration le risque de basculement se présente dans la direction avant autour de l'axe de basculement formé par les roues avant du véhicule. Dès lors, la surveillance et le contrôle de ce risque de basculement impliquent de prendre en compte les forces inertielles orientées dans la direction avant, c'est-à-dire les mouvements impliquant une quantité de mouvement non négligeable dans cette direction.

Dans une machine de manutention présentant une configuration différente, l'axe de basculement peut être situé différemment. Les mouvements à prendre en compte devront alors être sélectionnés en fonction de la situation de cet axe.

En référence à la figure 1, le chariot télescopique 1 comporte un châssis 2 supporté sur le sol par l'intermédiaire d'un essieu avant 3 et un essieu arrière 4. Des pieds stabilisateurs 5 peuvent être optionnellement déployés pour soulever l'essieu avant 3, auquel cas les pieds stabilisateurs 5 définissent l'axe de basculement vers l'avant. Le châssis 2 présente une masse relativement élevée du fait de sa construction et des éléments mécaniques qu'il porte, selon la technique connue.

Le bras de manutention 6 est articulé au châssis 2 autour d'un axe horizontal 7. Un actionneur de levage, par exemple vérin hydraulique 8, permet de déplacer le bras de manutention 6 vers le haut et vers le bas autour de l'axe horizontal 7, sous la conduite d'un système de commande. Le système de commande comporte une unité de commande 10 et un organe de contrôle 12 actionnable par un opérateur, qui sont schématiquement esquissés sur la figure 1.

La figure 1 illustre le bras de manutention 6 et une charge utile 9 dans une position haute en trait continu et dans plusieurs positions plus basses en trait interrompu. Toutes choses égales par ailleurs, le moment de basculement statique exercé par le bras de manutention 6 dans la direction avant augmente à mesure que sa position descend vers l'horizontale.

Une mesure indicative de ce moment de basculement statique peut être obtenue à l'aide d'un capteur indicatif de moment de basculement pouvant être positionné de différentes manières. La figure 1 illustre un capteur indicatif de moment de basculement 11 positionné au niveau de l'essieu arrière, selon la technique connue.

Le capteur indicatif de moment de basculement 11 produit un signal de mesure qui représente une réserve de stabilité de la machine de manutention 1 par rapport à l'axe de basculement.

Une méthode connue pour surveiller et contrôler le risque de basculement consiste à traiter le signal de mesure du capteur indicatif de moment de basculement 11 par l'unité de commande 10 pour, d'une part afficher une jauge de stabilité visuelle dans l'habitacle de la machine, par exemple sur un tableau d'affichage lumineux 13 disposé dans l'habitacle et, d'autre part, couper le mouvement de descente du bras de manutention 6 lorsque le signal de mesure devient inférieur à un seuil prédéfini. Toutefois, du fait des forces inertielles engendrées par la coupure du mouvement, cette méthode nécessite de fixer le seuil avec une marge de sécurité élevée, ce qui limite les capacités de la machine, et/ou de commander un ralentissement automatique du mouvement avant la coupure, ce qui dépossède l'opérateur du contrôle de la vitesse.

Pour éviter cela, dans un mode de fonctionnement renforcé, le système de commande peut mettre en oeuvre des procédés de commande qui vont être décrits en référence aux figures 2 et 3. Ces procédés de commande reposent sur le principe de laisser l'opérateur piloter le mouvement du bras de manutention 6 au moyen de l'organe de contrôle 12. En particulier le système de commande règle la vitesse du mouvement à exécuter en fonction d'une demande de mouvement produite par l'opérateur en actionnant l'organe de contrôle 12, et en particulier d'une grandeur quantitative produite par l'action de l'opérateur sur l'organe de contrôle 12 et représentant un niveau de vitesse demandé par l'opérateur. Par exemple, la grandeur quantitative est un angle d'inclinaison d'un levier pivotant de l'organe de contrôle 12, dans lequel un angle plus élevé représente une demande de vitesse plus élevée et un angle d'inclinaison nul (position neutre) représente une demande d'arrêt. Le système de commande produit immédiatement l'arrêt du mouvement en réponse à la demande d'arrêt produite par l'opérateur.

La figure 2 illustre un procédé de commande utilisant une mesure de vitesse effective du bras de manutention 6. La figure 3 illustre un procédé de commande utilisant une demande de vitesse produite par l'opérateur. Ces procédés peuvent être exécutés en boucle par un circuit électronique.

Le procédé de la figure 2 comporte les étapes suivantes :
Étape 21 : acquisition du signal de mesure du capteur indicatif de moment de basculement 11
Étape 22 : détermination d'un seuil de vitesse autorisée en fonction du signal de mesure. Cette détermination peut reposer sur la lecture d'une table stockée dans une mémoire et contenant des valeurs de seuil associées à des valeurs du signal de mesure ou à des plages de valeur du signal de mesure.
Étape 23 : acquisition du signal de mesure d'un capteur de vitesse du bras de manutention 6. Ce capteur de vitesse est par exemple un capteur de vitesse angulaire 18 esquissé sur la figure 1.
Étape 24 : comparaison de la vitesse du bras de manutention 6 avec le seuil de vitesse autorisée.

Si la vitesse mesurée est inférieure au seuil de vitesse autorisée, étape 25 : exécution ou poursuite de l'exécution du mouvement conformément à la demande de mouvement produite par l'opérateur.

Si la vitesse mesurée est supérieure au seuil de vitesse autorisée, étape 26: arrêt ou empêchement du mouvement du bras de manutention 6, malgré la demande de l'opérateur. Cet arrêt ou empêchement traduit le fait que l'opérateur a demandé une vitesse de mouvement trop élevée par rapport à la réserve de stabilité disponible au même instant. Le système de commande n'autorise pas l'exécution de cette demande. En d'autres termes, si un mouvement était en cours, il s'arrête immédiatement et si aucun mouvement n'était en cours, l'état d'arrêt subsiste malgré la demande de l'opérateur.

A partir de l'état d'arrêt produit à l'étape 26, il est préférable d'exiger une action positive de réinitialisation par l'opérateur avant qu'il puisse à nouveau émettre une demande de mouvement, par exemple une nouvelle demande avec un niveau de vitesse plus faible. Cette action de réinitialisation est de préférence exécutable au moyen de l'organe de contrôle 12, par mesure d'ergonomie. Par exemple l'action de réinitialisation consiste à ramener le levier pivotant dans la position neutre avant de le ré-incliner vers l'avant.

Le seuil de vitesse autorisée lu à l'étape 22 peut avoir été déterminé par des essais. Qualitativement ce seuil de vitesse autorisée représente une quantité de mouvement ou une énergie cinétique que le chariot de manutention 1 est capable d'absorber sans basculement en cas d'arrêt instantané du mouvement du bras de manutention 6. Ce seuil de vitesse autorisée décroît donc au cours d'un mouvement de descente du bras de manutention 6 comme décroît la réserve de stabilité indiquée par la mesure du capteur indicatif de moment de basculement 11. Dans un autre mode de réalisation, le seuil de vitesse autorisée peut avoir été déterminé par un calcul et mémorisé ou peut être déterminé par un calcul en temps réel à l'étape 22.

Un effet du procédé de commande décrit ci-dessus est donc que, en partant de la position haute illustrée sur la figure 1, si l'opérateur produit une demande de mouvement de descente constante, le mouvement est exécuté à vitesse constante tant que le seuil de vitesse autorisée reste supérieur à cette vitesse et s'interrompt instantanément lorsque le seuil de vitesse autorisée est dépassé.

Comme le système de commande réagit de manière uniforme à une demande de mouvement donnée, et en particulier ne modifie pas la vitesse de mouvement exécutée en réponse à une demande donnée, l'opérateur est mis en mesure d'acquérir par l'expérience une connaissance fine de la réponse de la machine et d'être capable d'adapter au mieux sa demande en fonction des circonstances.

Sur la figure 3, les étapes modifiées par rapport au procédé de la figure 2 portent le même chiffre de référence augmenté de 100. Les étapes inchangées portent le même chiffre et ne sont pas décrites à nouveau.

Étape 28 : acquisition du signal de demande de mouvement produit par l'opérateur, par exemple sous la forme d'un signal électrique
Étape 123 : détermination d'une vitesse de mouvement demandée en fonction du signal de demande de mouvement. Par exemple la vitesse demandée est encodée dans l'amplitude ou un autre attribut du signal de demande de mouvement.

Étape 124 : comparaison de la vitesse de mouvement demandée avec le seuil de vitesse autorisée.

Si la vitesse demandée est inférieure au seuil de vitesse autorisée, étape 25.

Si la vitesse demandée est supérieure au seuil de vitesse autorisée, étape 26.

On appréciera que dans ces procédés, aucun autre mouvement n'est exécuté qu'un mouvement conforme à la demande de mouvement produite par l'opérateur.

Le système de commande permettant d'exécuter un tel procédé de commande peut être réalisé de différentes manières. Trois exemples de réalisation vont maintenant être décrits en référence aux figures 4 à 6.

Sur la figure 4, le système de commande convient pour mettre en oeuvre le procédé de la figure 2. On a représenté le vérin hydraulique 8, une source de pression hydraulique 30, un distributeur hydraulique 31 intercalé entre eux pour contrôler un débit hydraulique à fournir au vérin hydraulique 8, l'organe de contrôle 12 sous la forme d'un levier couplé directement au tiroir du distributeur hydraulique 31, l'unité de commande 10, le capteur indicatif de moment de basculement 11 et le capteur de vitesse angulaire 18 reliés à l'unité de commande 10, et une électrovanne 32 intercalée entre le distributeur hydraulique 31 et le vérin hydraulique 8. L'électrovanne 32 est pilotée par l'unité de commande 10.

Dans ce système, comme l'unité de commande ne peut pas empêcher l'ouverture du distributeur hydraulique 31 sous l'action de l'opérateur lorsque la vitesse est trop élevée, c'est l'électrovanne 32 qui sert à interrompre le flux hydraulique pour arrêter immédiatement le mouvement à l'étape 26.

De préférence, l'électrovanne 32 est une vanne de démarrage progressif. L'utilisation d'une vanne de démarrage progressif permet que le redémarrage éventuel du mouvement par l'opérateur après l'action de réinitialisation ne puisse pas avoir lieu trop vite par rapport à la mesure de vitesse par le capteur de vitesse 18.

Sur la figure 5, les éléments similaires ou identiques à ceux de la figure 4 portent le même chiffre de référence. Dans ce mode de réalisation, le distributeur hydraulique 31 ne présente pas une commande mécanique liée directement à l'organe de contrôle 12, mais il présente une commande hydraulique. En particulier, le flux hydraulique 38 correspondant au mouvement de descente du bras de manutention 6 peut être obtenu en envoyant une pression pilote 36 dans un port de commande 35.

L'organe de contrôle 12 est couplé à une vanne de commande 34 contrôlant cette pression pilote. L'unité de commande 10 est configurée pour piloter une électrovanne 33 agencée entre la vanne de commande 34 et le port de commande 35. Ainsi à l'étape 26, l'unité de commande 10 peut commuter la vanne 33 pour ramener le distributeur hydraulique 31 en position neutre. De préférence, l'électrovanne 33 est une vanne de démarrage progressif.

Sur la figure 6, le système de commande convient pour mettre en oeuvre le procédé de la figure 3. L'organe de contrôle 12 produit des signaux de demande électriques 39 et le distributeur hydraulique 31 est pilotée à l'aide d'un signal électrique appliqué sur un port de commande 37. L'unité de commande 10 est intercalée entre l'organe de contrôle 12 et le distributeur hydraulique 31 et peut donc commander directement le distributeur hydraulique 31 aux étapes 25 et 26. Un capteur de vitesse du bras de manutention 6 n'est pas indispensable dans ce mode de réalisation, puisque l'unité de commande 10 peut déterminer la vitesse demandée directement à partir du signal de demande 39.

La figure 7 représente une machine à états pouvant être mise en œuvre par l'unité de commande 10 pour activer sélectivement le mode de fonctionnement renforcé décrit ci-dessus et un mode de fonctionnement simple.

Plus précisément, la machine à états comporte un état 72 « mode de fonctionnement renforcé » dans lequel l'unité de commande 10 met en oeuvre le mode de fonctionnement renforcé décrit ci-dessus pour tenir compte de forces inertielles, en particulier dans des conditions où la prédiction des forces inertielles basée sur la vitesse présente un degré de précision du fait de l'immobilité du châssis 2, et un état 73 « mode de fonctionnement simple » dans lequel l'unité de commande 10 met en oeuvre un mode de fonctionnement différent, sans prise en compte de la vitesse de mouvement du bras de manutentions. Le mode de fonctionnement simple assure néanmoins une certaine stabilité du chariot télescopique.

Dans l'état 73, l'unité de commande 10 met en oeuvre un procédé de commande du bras de manutention 6 qui repose par exemple essentiellement sur la mesure de moment de basculement, en exécutant le mouvement demandé tant que le moment de basculement est inférieur à un seuil prédéfini, et en arrêtant le mouvement dès que le moment de basculement franchit ce seuil. La condition d'arrêt est donc le franchissement du seuil prédéfini par le signal de mesure indicatif du moment de basculement. En ce qui concerne le capteur 11 positionné au niveau de l'essieu arrière, son signal de mesure (traduisant par exemple la flexion d'un bras de support de roue) va diminuer à mesure que le moment de basculement augmente. La condition d'arrêt peut donc être plus précisément le franchissement d'un seuil par le bas par le signal de mesure du capteur 11. Il s'entend que le mouvement demandé peut être une combinaison de mouvements et n'est pas restreint à un mouvement unitaire.

De retour à la figure 1, on a représenté un organe sélecteur 70 dans l'habitacle du chariot télescopique. L'organe sélecteur 70 est destiné à être actionné par l'opérateur pour sélectionner à son choix le mode de fonctionnement renforcé et le mode de fonctionnement simple. Ainsi, comme indiqué sur la figure 7, depuis l'état 72, l'opérateur peut exercer une première action 74 sur l'organe sélecteur 70 pour passer dans l'état 73. Réciproquement, depuis l'état 73, l'opérateur peut exercer une deuxième action 75 sur l'organe sélecteur 70 pour passer dans l'état 72. Selon la réalisation concrète de l'organe sélecteur 70, la première action 74 et la deuxième action 75 peuvent être des actions identiques, successives dans le temps, par exemple dans le cas où l'organe sélecteur 70 est un bouton poussoir commutant alternativement dans l'état 72 et dans l'état 73 à chaque pression successive qu'il reçoit. Inversement la première action 74 et la deuxième action 75 peuvent être des actions différentes, par exemple dans le cas où l'organe sélecteur 70 est un organe bistable pouvant être déplacé sélectivement dans une première position stable pour passer dans l'état 72 et dans une deuxième position stable pour passer dans l'état 73.

La figure 7 montre aussi que l'unité de commande 10 dans l'état 73 teste en permanence une condition de retour 76 pour revenir à l'état 72 dès que la condition de retour 76 est satisfaite.

La condition de retour est fondée sur la détection que le châssis 2 du chariot télescopique est dans un état sensiblement immobile depuis une durée supérieure à un seuil prédéterminé. Un critère pouvant être appliqué pour détecter l'état sensiblement immobile est que la vitesse de déplacement du châssis 2 soit inférieure à un seuil prédéfini, par exemple 0,3 m/s. Pour tester la condition de retour 76, l'unité de commande peut mesurer une grandeur représentative de la vitesse de déplacement du châssis 2 et compare cette grandeur au seuil prédéfini.

La condition de retour 76 peut aussi comporter plusieurs conditions alternatives ou cumulatives impliquant que le corps de la machine est sensiblement immobile. Dans un mode de réalisation, la condition de retour 76 est aussi satisfaite dès que l'un des événements suivants est détecté :
- activation d'un frein de parc,
- désactivation d'une transmission (débrayage par électrovanne ou relais de commande électrique),
- descente des pieds stabilisateurs 5 en appui au sol, manifestant l'intention de stabiliser la machine en soulevant les roues du sol.

De nombreuses techniques sont utilisables pour mesurer une grandeur représentative de la vitesse de déplacement du châssis 2, par exemple en exploitant les mesures fournies par un ou plusieurs capteurs de vitesse de roues 71, qui sont illustrés schématiquement sur la figure 1.

Le seuil de durée peut être fixé en fonction des exigences de l'application donnée, par exemple entre 1s et 1000s, et de préférence entre 5s et 100s.

D'autres systèmes de commande peuvent être conçus selon la nature de l'actionneur à commander. Le bras de manutention 6 peut présenter d'autres degrés de mouvement que le pivotement autour de l'axe horizontal 7, notamment un degré de mouvement linéaire en télescopage et un degré de pivotement de l'outil autour d'un axe horizontal 15. Les procédés de commandes décrits ci-dessus peuvent être utilisés pour commander un ou plusieurs de ces degrés de mouvement. Lorsque plusieurs degrés de mouvement sont présents, les actionneurs responsables d'exécuter les mouvements correspondants ne sont pas forcément tous commandés de la même manière. Il s'entend que le mouvement demandé peut être une combinaison de mouvements et n'est pas restreint à un mouvement unitaire.

La figure 8 illustre un autre système de commande des mouvements du bras de manutention 6. Dans ce système on a représenté trois actionneurs responsables des mouvements selon trois degrés différents, à savoir :
- un actionneur de levage/abaissement 108 responsable des mouvements de pivotement autour de l'axe 7, dénotés levage L+ et abaissement L-, commandé par un distributeur hydraulique 131
- un actionneur de télescopage 308 responsable des mouvements de translation le long de l'axe du bras de manutention 6, dénotés allongement T+ et rétraction T-, commandé par un distributeur hydraulique 231, et
- un actionneur d'outil 208 responsable des mouvements de pivotement de l'outil autour de l'axe 15, dénotés redressement I+ et abaissement I-, commandé par un distributeur hydraulique 331.

A titre illustratif, les distributeurs hydrauliques 131, 231, 331 sont des distributeurs à commande électrique. Les mêmes chiffres de références que sur la figure 6 sont donc employés pour désigner des éléments identiques ou similaires.

Les procédés d'arrêt des mouvements décrits plus haut peuvent être appliqués bien sûr au mouvement d'abaissement L-, comme déjà décrit, mais aussi au mouvement d'allongement T+ et éventuellement à d'autres mouvements.

Lorsque l'unité de commande 10 arrête ou empêche automatiquement un mouvement, du fait que la condition d'arrêt est satisfaite, certains degrés de mouvement peuvent rester exécutables par l'opérateur pendant que d'autres sont interdits. De préférence, le mouvement de levage L+ et le mouvement rétraction T-restent exécutables puisqu'ils contribuent à diminuer le moment de basculement,

Les degrés de mouvement restant exécutables lorsque la condition d'arrêt d'un mouvement est satisfaite ne sont pas forcément les mêmes dans l'état 72 et dans l'état 73. Par exemple, lorsque la condition d'arrêt d'un mouvement d'abaissement L- est satisfaite dans l'état 72 (mode de fonctionnement renforcé sélectionné), les mouvements de redressement I+ et d'abaissement I- sont également bloqués, alors que ces mouvements restent exécutables lorsque la condition d'arrêt d'un mouvement d'abaissement L- est satisfaite dans l'état 73 (mode de fonctionnement simple sélectionné).

La figure 9 représente un mode de réalisation de l'essieu arrière 4 du chariot télescopique 1. L'essieu arrière 4 comporte deux bras de support de roue 60 portant les roues arrière 62. L'un des bras de support de roue 60 ou chacun d'eux est équipé d'un extensomètre 61 agencé pour mesurer des déformations du bras de support de roue 60 en flexion. Plus précisément, l'extensomètre 61 mesure la variation de longueur entre deux bornes espacées sur le bras de support de roue 60. Les signaux de mesure des extensomètres 61 peuvent être employés pour former le signal indicatif du moment de basculement, par exemple en tant que moyenne des deux signaux de mesure. Alternativement, il est possible d'employer un seul extensomètre 61 pour produire le signal indicatif du moment de basculement. De préférence, l'essieu arrière 4 est relié de manière oscillante au châssis 2 au moyen d'un pivot 66 d'axe longitudinal passant par une partie centrale 65 de l'essieu.

Certains éléments représentés, notamment l'unité de commande, peuvent être réalisés sous différentes formes, de manière unitaire ou distribuée, au moyen de composants matériels et/ou logiciels. Des composants matériels utilisables sont les circuits intégrés spécifiques ASIC, les réseaux logiques programmables FPGA ou les microprocesseurs. Des composants logiciels peuvent être écrits dans différents langages de programmation, par exemple C, C++, Java ou VHDL. Cette liste n'est pas exhaustive.

Les procédés et systèmes décrits ci-dessus dans le cadre d'un chariot télescopique sont applicables à d'autres machines de manutention.

L'usage du verbe « comporter », « comprendre » ou « inclure » et de ses formes conjuguées n'exclut pas la présence d'autres éléments ou d'autres étapes que ceux énoncés dans une revendication. L'usage de l'article indéfini « un » ou « une » pour un élément ou une étape n'exclut pas, sauf mention contraire, la présence d'une pluralité de tels éléments ou étapes.

Dans les revendications, tout signe de référence entre parenthèses ne saurait être interprété comme une limitation de la revendication.

## Revendications

1. Procédé de commande pour commander un dispositif d'actionnement (8) dans une machine de manutention (1) comportant un corps principal (2) mobile et un bras de manutention (6) destiné à recevoir une charge (9) devant être déplacée, le dispositif d'actionnement étant configuré pour exécuter un mouvement du bras de manutention par rapport au corps principal,
le procédé comportant :
mesurer (21) une grandeur indicative d'un moment de basculement appliqué sur le corps principal par rapport à un axe de basculement, et
arrêter ou empêcher (26) un mouvement du bras de manutention exécuté ou demandé dès qu'une condition d'arrêt est satisfaite, la condition d'arrêt étant dépendante de la grandeur indicative du moment de basculement mesurée,
et **caractérisé par le fait que**, quand un mode de fonctionnement renforcé est sélectionné (72), la condition d'arrêt est aussi dépendante d'une grandeur représentative de la vitesse du mouvement du bras de manutention,
et quand un mode de fonctionnement simple est sélectionné (73), la condition d'arrêt est indépendante de la grandeur représentative de la vitesse du mouvement du bras de manutention.

2. Procédé selon la revendication 1, comportant en outre :
sélectionner le mode de fonctionnement renforcé en réponse à une première action (75) d'un opérateur sur un organe de sélection, et
sélectionner le mode de fonctionnement simple (74) en réponse à une deuxième action d'un opérateur sur l'organe de sélection.

3. Procédé selon la revendication 2, comportant en outre :
sélectionner le mode de fonctionnement renforcé en réponse la détection (76) de ce que le corps principal est resté dans un état sensiblement immobile pendant une durée supérieure à un seuil de durée prédéterminé.

4. Procédé selon la revendication 3, comportant en outre :
mesurer une grandeur représentative d'une vitesse de déplacement du corps principal, et
détecter (76) que le corps principal est resté dans l'état sensiblement immobile en fonction de la grandeur représentative d'une vitesse de déplacement du corps principal.

5. Procédé selon l'une des revendications 1 à 4, comportant en outre :
sélectionner le mode de fonctionnement renforcé en réponse la détection (76) de l'activation d'un frein de parc, la désactivation d'une transmission ou la descente de pieds stabilisateurs en appui au sol.

6. Procédé selon l'une des revendications 1 à 5, comportant en outre :
mesurer (23) une vitesse instantanée du bras de manutention par rapport au corps principal en tant que grandeur représentative de la vitesse du mouvement du bras de manutention.

7. Procédé selon l'une des revendications 1 à 5, comportant en outre :
recevoir (28) un signal de demande de mouvement destiné à influencer le dispositif d'actionnement pour faire exécuter un mouvement du bras de manutention par le dispositif d'actionnement, le signal de demande de mouvement présentant un attribut représentatif d'une vitesse du mouvement à exécuter,
déterminer (123) la grandeur représentative de la vitesse du mouvement du bras de manutention en fonction de l'attribut du signal de demande de mouvement.

8. Procédé selon l'une des revendications 1 à 7, dans lequel, quand le mode de fonctionnement renforcé est sélectionné, le procédé comporte en outre :
déterminer (22) un seuil représentatif d'une vitesse maximale autorisée en fonction de la grandeur indicative du moment de basculement,
comparer (24, 124) la grandeur représentative de la vitesse du mouvement exécuté ou à exécuter au seuil représentatif d'une vitesse maximale autorisée et
commander le dispositif d'actionnement en fonction du résultat de ladite comparaison, de manière à :
exécuter ou continuer (25) le mouvement du bras de manutention tant que la grandeur représentative de la vitesse du mouvement exécuté ou à exécuter est inférieure audit seuil représentatif d'une vitesse maximale autorisée, et
empêcher ou arrêter (26) le mouvement du bras de manutention dès que la grandeur représentative de la vitesse du mouvement exécuté ou à exécuter est supérieure audit seuil représentatif d'une vitesse maximale autorisée.

9. Procédé selon la revendication 8, dans lequel le seuil représentatif d'une vitesse maximale autorisée présente une évolution décroissante quand le moment de basculement augmente.

10. Procédé selon l'une des revendications 1 à 9, dans lequel, quand le mode de fonctionnement simple est sélectionné (73), le procédé comporte en outre :
empêcher ou arrêter le mouvement du bras de manutention dès que la grandeur indicative d'un moment de basculement a franchi un seuil prédéterminé.

11. Machine de manutention (1) comportant :
un corps principal (2),
un bras de manutention (6) destiné à recevoir une charge devant être déplacée,
un dispositif d'actionnement (8) configuré pour exécuter un mouvement du bras de manutention par rapport au corps principal,
un capteur indicatif de moment de basculement (11) sensible à une grandeur indicative d'un moment de basculement appliqué sur le corps principal par rapport à un axe de basculement,
une unité de commande (10) configurée pour commander le dispositif d'actionnement de manière à arrêter ou empêcher (26) un mouvement du bras de manutention exécuté ou demandé dès qu'une condition d'arrêt est satisfaite, la condition d'arrêt étant dépendante de la grandeur indicative du moment de basculement mesurée, et **caractérisée par** un organe de sélection (70) actionnable par un opérateur pour sélectionner un mode de fonctionnement simple et un mode de fonctionnement renforcé,
dans lequel, quand le mode de fonctionnement renforcé est sélectionné, la condition d'arrêt employée par l'unité de commande (10) est aussi dépendante d'une grandeur représentative de la vitesse du mouvement du bras de manutention exécuté ou demandé,
et quand le mode de fonctionnement simple est sélectionné, la condition d'arrêt est indépendante de la grandeur représentative de la vitesse du mouvement du bras de manutention.

12. Machine selon la revendication 11, dans laquelle l'organe de sélection (70) est configuré pour :
sélectionner (75) le mode de fonctionnement renforcé en réponse à une première action de l'opérateur sur l'organe de sélection, et
sélectionner (74) le mode de fonctionnement simple en réponse à une deuxième action de l'opérateur sur l'organe de sélection.

13. Machine selon la revendication 11 ou 12, dans laquelle l'unité de commande (10) est configurée pour sélectionner le mode de fonctionnement renforcé en réponse la détection (76) de ce que le corps principal est resté dans un état sensiblement immobile pendant une durée supérieure à un seuil de durée prédéterminé.

14. Machine selon la revendication 13, comportant en outre :
un capteur de vitesse de déplacement (71) configuré pour mesurer une grandeur représentative d'une vitesse de déplacement du corps principal, et
dans laquelle l'unité de commande (10) est configurée pour détecter (76) que le corps principal est resté dans l'état sensiblement immobile en fonction de la grandeur représentative d'une vitesse de déplacement du corps principal.

15. Machine selon l'une des revendications 11 à 14, comportant en outre des moyens de mesure (18) pour mesurer une vitesse instantanée du bras de manutention (6) par rapport au corps principal en tant que grandeur représentative de la vitesse du mouvement du bras de manutention.

## Patentansprüche

1. Steuerungsverfahren zum Steuern einer Betätigungsvorrichtung (8) in einer Handhabungsmaschine (1), die einen mobilen Hauptkörper (2) und einen Handhabungsarm (6) umfasst, der dazu bestimmt ist, eine Last (9) aufzunehmen, die verfahren werden soll, wobei die Betätigungsvorrichtung dazu ausgestaltet ist, eine Bewegung des Handhabungsarms in Bezug auf den Hauptkörper auszuführen,
wobei das Verfahren umfasst:
Messen (21) einer Größe, die ein am Hauptkörper in Bezug auf eine Kippachse angreifendes Kippmoment anzeigt, und
Stoppen oder Verhindern (26) einer ausgeführten oder angeforderten Bewegung des Handhabungsarms, sobald eine Stoppbedingung erfüllt ist, wobei die Stoppbedingung von der das gemessene Kippmoment anzeigenden Größe abhängig ist,
und **dadurch gekennzeichnet, dass** die Stoppbedingung, wenn eine verstärkte Betriebsart gewählt ist (72), auch von einer für die Geschwindigkeit der Bewegung des Handhabungsarms repräsentativen Größe abhängig ist,
und die Stoppbedingung, wenn eine einfache Betriebsart gewählt ist (73), von der für die Geschwindigkeit der Bewegung des Handhabungsarms repräsentativen Größe unabhängig ist.

2. Verfahren nach Anspruch 1, das ferner Folgendes umfasst:
Wählen der verstärkten Betriebsart als Reaktion auf eine erste Betätigung (75) eines Bedieners an einem Wählelement und
Wählen der einfachen Betriebsart (74) als Reaktion auf eine zweite Betätigung eines Bedieners an einem Wählelement.

3. Verfahren nach Anspruch 2, das ferner Folgendes umfasst:
Wählen der verstärkten Betriebsart als Reaktion auf das Erkennen (76), dass der Hauptkörper während einer Zeit, die größer als ein vorbestimmter Zeitschwellenwert ist, in einem im Wesentlichen unbeweglichen Zustand geblieben ist.

4. Verfahren nach Anspruch 3, das ferner Folgendes umfasst:
Messen einer Größe, die für eine Verfahrgeschwindigkeit des Hauptkörpers repräsentativ ist, und
Erkennen (76), dass der Hauptkörper in dem im Wesentlichen unbeweglichen Zustand geblieben ist, in Abhängigkeit von der für eine Verfahrgeschwindigkeit des Hauptkörpers repräsentativen Größe.

5. Verfahren nach einem der Ansprüche 1 bis 4, das ferner Folgendes umfasst:
Wählen der verstärkten Betriebsart als Reaktion auf das Erkennen (76) der Aktivierung einer Feststellbremse, der Deaktivierung eines Getriebes oder der Absenkung von Stabilisatoren zur Abstützung auf dem Boden.

6. Verfahren nach einem der Ansprüche 1 bis 5, das ferner Folgendes umfasst:
Messen (23) einer momentanen Geschwindigkeit des Handhabungsarms in Bezug auf den Hauptkörper als für die Geschwindigkeit der Bewegung des Handhabungsarms repräsentative Größe.

7. Verfahren nach einem der Ansprüche 1 bis 5, das ferner Folgendes umfasst:
Empfangen (28) eines Bewegungsanforderungssignals, das dazu bestimmt ist, die Betätigungsvorrichtung zu beeinflussen, um von der Betätigungsvorrichtung eine Bewegung des Handhabungsarms ausführen zu lassen, wobei das Bewegungsanforderungssignal ein Attribut aufweist, das für eine Geschwindigkeit der auszuführenden Bewegung repräsentativ ist,
Bestimmen (123) der für die Geschwindigkeit der Bewegung des Handhabungsarms repräsentativen Größe in Abhängigkeit von dem Attribut des Bewegungsanforderungssignals.

8. Verfahren nach einem der Ansprüche 1 bis 7, bei dem das Verfahren, wenn die verstärkte Betriebsart gewählt ist, ferner Folgendes umfasst:
Bestimmen (22) eines für eine höchstzulässige Geschwindigkeit repräsentativen Schwellenwerts in Abhängigkeit von der das Kippmoment anzeigenden Größe, Vergleichen (24, 124) der für die Geschwindigkeit der ausgeführten oder auszuführenden Bewegung repräsentativen Größe mit dem für eine höchstzulässige Geschwindigkeit repräsentativen Schwellenwert und
Steuern der Betätigungsvorrichtung in Abhängigkeit vom Ergebnis dieses Vergleichs derart, dass:
die Bewegung des Handhabungsarms ausgeführt oder fortgesetzt wird (25), solange die für die Geschwindigkeit der ausgeführten oder auszuführenden Bewegung repräsentative Größe kleiner als der für eine höchstzulässige Geschwindigkeit repräsentative Schwellenwert ist, und
die Bewegung des Handhabungsarms verhindert oder gestoppt wird (26), sobald die für die Geschwindigkeit der ausgeführten oder auszuführenden Bewegung repräsentative Größe größer als der für eine höchstzulässige Geschwindigkeit repräsentative Schwellenwert ist.

9. Verfahren nach Anspruch 8, bei dem der für eine höchstzulässige Geschwindigkeit repräsentative Schwellenwert einen mit steigendem Kippmoment abnehmenden Verlauf aufweist.

10. Verfahren nach einem der Ansprüche 1 bis 9, bei dem das Verfahren, wenn die einfache Betriebsart gewählt ist (73), ferner Folgendes umfasst:
Verhindern oder Stoppen der Bewegung des Handhabungsarms, sobald die ein Kippmoment anzeigende Größe einen vorbestimmten Schwellenwert überschritten hat.

11. Handhabungsmaschine (1), die Folgendes umfasst:
einen Hauptkörper (2),
einen Handhabungsarm (6), der dazu bestimmt ist, eine Last aufzunehmen, die verfahren werden soll,
eine Betätigungsvorrichtung (8), die dazu ausgestaltet ist, eine Bewegung des Handhabungsarms in Bezug auf den Hauptkörper auszuführen,
einen ein Kippmoment anzeigenden Sensor (11), der empfindlich für eine Größe ist, die ein am Hauptkörper in Bezug auf eine Kippachse angreifendes Kippmoment anzeigt,
eine Steuerungseinheit (10), die dazu ausgestaltet ist, die Betätigungsvorrichtung derart zu steuern, dass eine ausgeführte oder angeforderte Bewegung des Handhabungsarms gestoppt oder verhindert wird (26), sobald eine Stoppbedingung erfüllt ist, wobei die Stoppbedingung von der das gemessene Kippmoment anzeigenden Größe abhängig ist, und durch ein Wählelement (70) gekennzeichnet ist, das von einem Bediener betätigbar ist, um eine einfache Betriebsart und eine verstärkte Betriebsart zu wählen,
wobei die von der Steuerungseinheit (10) verwendete Stoppbedingung, wenn die verstärkte Betriebsart gewählt ist, auch von einer Größe abhängig ist, die für die Geschwindigkeit der ausgeführten oder angeforderten Bewegung des Handhabungsarms abhängig ist,
und die Stoppbedingung, wenn die einfache Betriebsart gewählt ist, von der für die Geschwindigkeit der Bewegung des Handhabungsarms repräsentativen Größe unabhängig ist.

12. Maschine nach Anspruch 11, bei der das Wählelement (70) zu Folgendem ausgestaltet ist:
Wählen (75) der verstärkten Betriebsart als Reaktion auf eine erste Betätigung des Bedieners an einem Wählelement und
Wählen (74) der einfachen Betriebsart als Reaktion auf eine zweite Betätigung des Bedieners an einem Wählelement.

13. Maschine nach Anspruch 11 oder 12, bei der die Steuerungseinheit (10) dazu ausgestaltet ist, die verstärkte Betriebsart als Reaktion auf das Erkennen (76) zu wählen, dass der Hauptkörper während einer Zeit, die größer als ein vorbestimmter Zeitschwellenwert ist, in einem im Wesentlichen unbeweglichen Zustand geblieben ist.

14. Maschine nach Anspruch 13, die ferner Folgendes umfasst:
einen Verfahrgeschwindigkeitssensor (71), der dazu ausgestaltet ist, eine für die Verfahrgeschwindigkeit des Hauptkörpers repräsentative Größe zu messen, und
bei der die Steuerungseinheit (10) dazu ausgestaltet ist, in Abhängigkeit von der für eine Verfahrgeschwindigkeit des Hauptkörpers repräsentativen Größe zu erkennen (76), dass der Hauptkörper in dem im Wesentlichen unbeweglichen Zustand geblieben ist.

15. Maschine nach einem der Ansprüche 11 bis 14, die ferner Messeinrichtungen (18) zum Messen einer momentanen Geschwindigkeit des Handhabungsarms (6) in Bezug auf den Hauptkörper als für die Geschwindigkeit der Bewegung des Handhabungsarms repräsentative Größe umfasst.

## Claims

1. Control method for controlling an actuation device (8) in a handling machine (1) comprising a mobile main body (2) and a handling arm (6) that is intended to receive a load (9) which is to be moved, the actuation device being configured to execute a movement of the handling arm relative to the main body,
the method comprising:
measuring (21) a quantity indicative of a tipping moment acting on the main body with respect to a tipping axis, and
stopping or preventing (26) a movement of the handling arm, whether executed or requested, as soon as a stop condition is satisfied, the stop condition being dependent on the measured quantity indicative of the tipping moment,
and **characterized in that**, when an enhanced operating mode is selected (72), the stop condition is also dependent on a quantity representative of the speed of the movement of the handling arm,
and when a simple operating mode is selected (73), the stop condition is independent of the quantity representative of the speed of the movement of the handling arm.

2. Method according to Claim 1, further comprising:
selecting the enhanced operating mode in response to a first action (75) of an operator on a selection member, and
selecting the simple operating mode (74) in response to a second action of an operator on the selection member.

3. Method according to Claim 2, further comprising:
selecting the enhanced operating mode when it is detected (76) that the main body has remained in an essentially immobile state during a time period greater than a predetermined time period threshold.

4. Method according to Claim 3, further comprising:
measuring a quantity representative of a speed of displacement of the main body, and
detecting (76) that the main body has remained in the essentially immobile state in dependence on the quantity representative of a speed of displacement of the main body.

5. Method according to one of Claims 1 to 4, further comprising:
selecting the enhanced operating mode in response to detection (76) of activation of a parking brake, deactivation of a transmission or lowering of stabilizing feet pressing against the ground.

6. Method according to one of Claims 1 to 5, further comprising:
measuring (23) an instantaneous speed of the handling arm relative to the main body as the quantity representative of the speed of the movement of the handling arm.

7. Method according to one of Claims 1 to 5, further comprising:
receiving (28) a movement request signal intended to influence the actuation device to cause the actuation device to execute a movement of the handling arm, the movement request signal having an attribute representative of a speed of the movement to be executed,
determining (123) the quantity representative of the speed of the movement of the handling arm in dependence on the attribute of the movement request signal.

8. Method according to one of Claims 1 to 7, in which, when the enhanced operating mode is selected, the method further comprises:
determining (22) a threshold representative of a maximum permitted speed in dependence on the quantity indicative of the tipping moment,
comparing (24, 124) the quantity representative of the speed of the movement that is executed or is to be executed with the threshold representative of a maximum permitted speed and
controlling the actuation device in dependence on the result of said comparison so as to:
execute or continue (25) the movement of the handling arm as long as the quantity representative of the speed of the movement that is executed or is to be executed is below said threshold representative of a maximum permitted speed, and
prevent or stop (26) the movement of the handling arm as soon as the quantity representative of the speed of the movement that is executed or is to be executed is above said threshold representative of a maximum permitted speed.

9. Method according to Claim 8, wherein the threshold representative of a maximum permitted speed decreases as the tipping moment increases.

10. Method according to one of Claims 1 to 9, wherein, when the simple operating mode is selected (73), the method further comprises:
preventing or stopping the movement of the handling arm as soon as the quantity indicative of a tipping moment has exceeded a predetermined threshold.

11. Handling machine (1) comprising:
a main body (2),
a handling arm (6) that is intended to receive a load which is to be moved,
an actuation device (8) configured to execute a movement of the handling arm relative to the main body,
a sensor which indicates a tipping moment (11) and detect a quantity indicative of a tipping moment acting on the main body with respect to a tipping axis,
a control unit (10) configured to control the actuation device so as to stop or prevent (26) an executed or requested movement of the handling arm as soon as a stop condition is satisfied, the stop condition being dependent on the measured quantity indicative of the tipping moment, and
**characterized by** a selection member (70) that can be actuated by an operator in order to select a simple operating mode and an enhanced operating mode, wherein, when the enhanced operating mode is selected, the stop condition used by the control unit (10) is also dependent on a quantity representative of the speed of the executed or requested movement of the handling arm,
and when the simple operating mode is selected, the stop condition is independent of the quantity representative of the speed of the movement of the handling arm.

12. Machine according to Claim 11, wherein the selection member (70) is configured to:
select (75) the enhanced operating mode in response to a first action of the operator on the selection member, and
select (74) the simple operating mode in response to a second action of the operator on the selection member.

13. Machine according to Claim 11 or 12, wherein the control unit (10) is configured to select the enhanced operating mode when it is detected (76) that the main body has remained in an essentially immobile state during a time period greater than a predetermined time period threshold.

14. Machine according to Claim 13, further comprising:
a displacement speed sensor (71) that is configured to measure a quantity representative of a speed of displacement of the main body, and
wherein the control unit (10) is configured to detect (76) that the main body has remained in the essentially immobile state in dependence on the quantity representative of a speed of displacement of the main body.

15. Machine according to one of Claims 11 to 14, further comprising measurement means (18) for measuring an instantaneous speed of the handling arm (6) relative to the main body as the quantity representative of the speed of the movement of the handling arm.
